# EUROPÄISCHE PATENTSCHRIFT

(11) **EP 3 834 663 B1**
(45) Veröffentlichungstag und Bekanntmachung des Hinweises auf die Patenterteilung: **26.10.2022**
(21) Anmeldenummer: 20212837.7
(22) Anmeldetag: 09.12.2020
(51) Int. Cl.: A47B 77/18, B65F 1/14

(54) **SCHUBLADE, INSBESONDERE KÜCHENSCHRANKSCHUBLADE**
DRAWER, IN PARTICULAR A KITCHEN CABINET DRAWER
TIROIR, EN PARTICULIER TIROIR DE PLACARD DE CUISINE

(30) Priorität: 11.12.2019 DE 202019106909 U; 13.05.2020 DE 202020102691 U
(43) Veröffentlichungstag der Anmeldung: 16.06.2021
(73) Patentinhaber: Westermann KG, 59759 Arnsberg (DE)
(72) Erfinder: Neuhaus, Hendrik, 59759 Arnsberg (DE)
(74) Vertreter: Müller, Enno

(56) Entgegenhaltungen:
- DE-U1- 20 122 381
- DE-U1-202017 102 855

## Beschreibung

### Gebiet der Technik

Die Erfindung betrifft eine in einem Schrank aufgenommene Schublade, insbesondere Küchenschrankschublade, mit Auszieh-Teleskopschienen, bestehend jeweils aus einer feststehenden Schiene und einer mitfahrenden Schiene, wobei an der mitfahrenden Schiene ein Längs-Befestigungswinkel angebracht ist, wobei weiter die Längs-Befestigungswinkel Träger eines bodenlosen, starren Einhängerahmens sind, in dem ein oder mehrere Abfallbehälter freihängend halterbar sind und wobei der Längs-Befestigungswinkel eine nach innen weisende, im Querschnitt U-förmige Öffnung aufweist.

### Stand der Technik

Eine Schublade der in Rede stehenden Art ist beispielsweise aus der EP 1136 392 A2 bekannt. Die bei dieser Lösung vorgesehenen Längs-Befestigungswinkel weisen im Wesentlichen aufeinander zu und somit nach innen gerichtete U-Öffnungen zur Aufnahme und Halterung eines Einhängerahmens auf.

Aus der DE 20 2017102 855 U1 ist eine Schublade bekannt, bei welcher der Einhängerahmen in einem oberen Bereich eines Abdeckprofils der Auszieh-Teleskopschienen eingehängt ist. Bei einem aus der DE 20 122 381 U1 bekannten Schublade ist der Einhängerahmen mi einem Längsbefestigungsmittel, aufliegend hierauf, mittels Nieten verbunden.

### Zusammenfassung der Erfindung

Ausgehend von dem dargelegten Stand der Technik beschäftigt sich die Erfindung mit der Aufgabe, eine Schublade der in Rede stehenden Art in vorteilhafter Weise weiter verbessert auszugestalten.

Diese Aufgabe wird durch eine Schublade mit den Kennzeichen von Anspruch 1 gelöst.

Zufolge der vorgeschlagenen Ausgestaltung ist eine insbesondere handhabungstechnisch verbesserte Schublade zur Aufnahme und Halterung von einem oder mehreren Abfallbehältern angegeben. Der Einhängerahmen kann so endseitig mit dessen mit dem Längs-Befestigungswinkel jeweils zusammenwirkenden Profil, wie auch bevorzugt, vollständig in der U-Öffnung einsitzen, wodurch sich zunächst und im Wesentlichen eine stabile und eine günstige Kraftübertragung ergebende Zusammenwirkung von Einhängerahmen und Längs-Befestigungswinkel erreichen lässt.

Die durch den oberen, gerade beziehungsweise gestreckten Profilabschnitt sich ergebende Auflageebene für die Müllbehälter kann sich dabei weiter im Wesentlichen innerhalb der U-Öffnung erstrecken. Diese Auflageebene kann dabei weiter die nach innen weisende Öffnungsfläche der U-Öffnung durchsetzen. Auch hierdurch ist eine günstige Krafteinleitung über den oder die einhängenden Behälter und den Einhängerahmen auf die Längs-Befestigungswinkel und über diese über die Teleskopschienen in die zugeordnete Schrankwand erreichbar.

Die in üblicher Nutzungsstellung nach oben weisende Fläche des oberen Profilabschnitts ist bevorzugt, insbesondere im in der Nutzungsstellung sichtbaren Bereich, darüber hinaus aber auch durchgehend bis zu dem in der U-Öffnung einsitzenden Profil, durchlaufend geschlossen ausgebildet. So läuft weiter bevorzugt dieser durchlaufend geschlossene Profilabschnitt in die U-Öffnung ein. Es kann sich so insgesamt eine geschlossene Oberfläche von Einhängerahmen und Längs-Befestigungswinkel ergeben, dies insbesondere in dem die Behälter umgebenden Bereich. Hieraus ergibt sich in vorteilhafter Weise eine verringerte Verschmutzungsanfälligkeit beziehungsweise eine vereinfachte Möglichkeit der Reinigung.

Gemäß einer weiteren Ausgestaltung kann der obere Profilabschnitt im Querschnitt innenseitig, bezogen auf einen mittigen Bereich des Einhängerahmens, eine Abkantung aufweisen. Eine solche Abkantung kann, wie auch bevorzugt, materialeinheitlich und einstückig mit dem oberen Profilabschnitt gegeben sein. Dabei kann weiter die Abkantung mit Bezug auf einen Querschnitt in einer in üblicher Nutzungsstellung vertikal gerichteten Schnittebene einen Winkel von bevorzugt 90 Grad zu dem oberen Profilabschnitt einschließen und sich im Wesentlichen in Richtung auf den unteren Profilabschnitt erstrecken. Diese Abkantung kann weiter, wie auch bevorzugt, die Einhängeöffnung zur Aufnahme eines Abfallbehälters in dem Einhängeöffnung zur Aufnahme eines Abfallbehälters in dem Einhängerahmen begrenzen. Weiter kann die Abkantung als von dem oberen Profilabschnitt abgebogener Abschnitt gebildet sein.

Dabei können sich gemäß einer weiteren möglichen Ausgestaltung der obere und untere Profilabschnitt durch aufeinander zu gerichtete Abkantungen zu einem innenseitig geschlossenen Profil ergänzen. Auch können in einer alternativen oder auch kombinativen Ausgestaltung hierzu der obere und untere Profilabschnitt sich durch aufeinander zu gerichtete Abkantungen zu einem außenseitig geschlossenen Profil ergänzen. Die Abkantungen können dabei weiter gegebenenfalls materialeinheitlich und einstückig ineinander übergehen und somit gegebenenfalls einen in der Nutzungsstellung insgesamt vertikal durchlaufenden und die oberen und unteren Profilabschnitte verbindenden Profilabschnitt bilden. Alternativ kann diesbezüglich aber auch vorgesehen sein, dass die jeweils bevorzugt materialeinheitlich und einstückig mit dem zugeordneten oberen und unteren Profilabschnitt ausgebildeten Abkantungen gegebenenfalls überlappend vorgesehen sind, wobei im Bereich der Überlappung eine Anlage der Abkantungen aneinander gegeben sein kann. Im Bereich der Überlappung kann darüber hinaus gegebenenfalls eine Verbindung der Abkantungen gegeben sein, beispielsweise eine Schweißverbindung.

Der untere Profilabschnitt kann gemäß einer möglichen Ausgestaltung Teil eines gesonderten Winkelteils sein, das beispielsweise durch Verschweißung mit dem oberen Profilabschnitt verbunden ist. Dabei können das Winkelteil, wie auch der hierdurch gebildete untere Profilabschnitt sowie weiter bevorzugt auch der obere Profilabschnitt als Blechbiegeteil gebildet sein. Insbesondere zur Ausbildung des in die U-Öffnung des Längs-Befestigungswinkels einpassenden Hohlprofils kann sich eine Zusammensetzung aus einzelnen Winkelteilen ergeben.

Dabei kann weiter der obere Profilabschnitt materialeinheitlich mit allen den Auflagerand ausbildenden Profilabschnitten verbunden sein. Weiter bevorzugt ist diesbezüglich auch eine einstückige Ausbildung dieser oberen Profilabschnitte gegeben, beispielsweise in Form eines einstückigen Blechstanzund -biegeteils.

Der Einhängerahmen kann - über den jeweiligen Längs-Befestigungswinkel - mit der mitfahrenden Schiene schraubverbunden sein. Jedenfalls ist bevorzugt eine feste Verbindung zwischen Einhängerahmen und mitfahrender Schiene gegeben. Es kann diesbezüglich weiter beispielsweise auch eine Rast oder Klemmverbindung gegeben sein.

Eine mögliche Schraubverbindung kann durch eine den unteren Profilabschnitt und den unteren, die U-Öffnung begrenzenden Abschnitt des Längs-Befestigungswinkels durchsetzende Schraube erreicht sein. Weiter kann hierdurch in vorteilhafter Weise eine sogenannte versteckte Verschraubung gegeben sein, entsprechend eine im üblichen Nutzungszustand nicht oder nicht ohne weiteres durch den Benutzer sichtbare Verschraubung. Die Verschraubung ist dabei bevorzugt überdeckt zumindest durch den oberen Profilabschnitt des Einhängerahmens.

Darüber hinaus kann der Einhängerahmen eine oder mehrere Befestigungslaschen aufweisen, die sich ausgehend von der Ebene des Auflagerandes nach unten erstrecken, zur Verbindung des Einhängerahmens mit einer Frontplatte der Schublade. Über diese Verbindung ist mittelbar auch eine Verbindung der Frontplatte der Schublade mit den mitfahrenden Schienen gegeben. Die Befestigungslasche kann dabei mit Bezug auf einen Horizontalschnitt in der üblichen Nutzungsstellung gewinkelt ausgebildet sein, mit einem in Ausziehrichtung der Schublade sich erstreckenden Laschenabschnitt und einem quer hierzu ausgerichteten Laschenabschnitt. Durch die winkelige Ausgestaltung der Befestigungslasche ist eine erhöhte Stabilität im Befestigungsbereich des Einhängerahmens mit der Frontplatte der Schublade gegeben. In weiter bevorzugter Ausgestaltung dient insbesondere der quer zur Ausziehrichtung der Schublade sich erstreckende Laschenabschnitt der Befestigung des Einhängerahmens an der Frontplatte.

Der sich in Ausziehrichtung der Schublade erstreckende Laschenabschnitt kann gemäß einer möglichen Ausgestaltung unterhalb des unteren Profilabschnitts verlaufen, hierbei gegebenenfalls ohne, zumindest ohne unmittelbare Verbindung mit dem weiteren Profilabschnitt. Dieser Laschenabschnitt kann sich, wie auch der quer hierzu sich erstreckende Laschenabschnitt, über die Unterseite des unteren Profilabschnittes hinaus erstrecken.

In einer alternativen Ausführung kann der sich in Ausziehrichtung der Schublade erstreckende Laschenabschnitt mit dem den unteren Profilabschnitt aufweisenden gesonderten Winkelteil fest verbunden sein, so beispielsweise zufolge einer Schweißverbindung. Auch kann diesbezüglich beispielsweise eine Schraubverbindung gegeben sein.

In weiter alternativer oder auch kombinativer Ausgestaltung kann der sich in Ausziehrichtung der Schublade erstreckende Laschenabschnitt mit dem oberen Profilabschnitt fest verbunden sein, so beispielsweise schweißverbunden. Auch hier kann alternativ beispielsweise eine Schraubverbindung gegeben sein.

Schweißverbindungen zwischen dem, den unteren Profilabschnitt bildenden Winkelteil und dem oberen Profilabschnitt und/oder zwischen einem Laschenabschnitt und dem oberen und/oder unteren Profilabschnitt können weiter in Art einer Punktschweißung gegeben sein.

In weiterer Ausgestaltung kann der Einhängerahmen ein Verbindungsteil aufweisen, das eine Befestigung mit der Frontplatte ermöglicht, wobei das Verbindungsteil relativ zu dem Einhängerahmen winkelmäßig einstellbar sein kann. Ein solches Verbindungsteil kann dabei beispielsweise (zunächst) als Loseteil vorliegen, welches gegebenenfalls nach einer Befestigung der Frontplatte an dem Einhängerahmen (beispielsweise durch unmittelbare Verschraubung mit einer Befestigungslasche des Einhängerahmens) in einem Bereich zwischen Einhängerahmen und Frontplatte positioniert werden kann. Dabei ist bevorzugt eine starre Verbindung zwischen Frontplatte und Verbindungsteil gegeben, beispielsweise zufolge einer vorgesehenen Verschraubung.

Über die weiter bevorzugt gegebene Einstellbarkeit des Verbindungsteils ist in einer im Wesentlichen in Ausziehrichtung gegebenen Vertikalebene eine insbesondere winkelmäßige Justierung der mit dem Verbindungsteil verbundenen Frontplatte relativ zu dem Einhängerahmen ermöglicht.

Eine solche relative Verstellbarkeit kann beispielsweise durch eine gewindemäßig mit dem Verbindungsteil zusammenwirkende Druckschraube gegeben sein. Dabei kann die Druckschraube weiter beispielweise eine übliche metrische Schraube mit einem stumpfen freien Ende des Gewindeabschnitts, weiter beispielsweise in Art eines Gewindestifts, sein, über welches freie Ende sich der Einhängerahmen im Wesentlichen auf dem Verbindungsteil abstützt. Durch Ein- beziehungsweise Ausdrehen der Druckschraube ist bei gegebener Abstützung des Einhängerahmens auf der Druckschraube eine Verstellung der Ausrichtung der Frontplatte relativ zu dem Einhängerahmen ermöglicht.

In weiterer Ausgestaltung kann das Verbindungsteil auch mehrere, beispielsweise zwei, gewindemäßig mit dem Verbindungsteil zusammenwirkende Druckschrauben aufweisen. Entsprechend ergibt sich dabei eine Abstützung des Einhängerahmens über mehrere Druckschrauben des Verbindungsteils.

Auch kann das Verbindungsteil weiter mit dem Einhängerahmen durch ein Befestigungsmittel verbunden sein. Hierzu kann beispielsweise eine Schraube dienen.

Das Verbindungsteil kann mit Bezug auf einen im Nutzungszustand gegebenen Horizontalschnitt gewinkelt ausgebildet sein, mit einem in Ausziehrichtung der Schublade sich erstreckenden Einhängerahmen-Verbindungsabschnitt und einem quer hierzu ausgerichteten Frontplatten-Verbindungsabschnitt. Weiter bevorzugt kann der Einhängerahmen-Verbindungsabschnitt sich im Wesentlichen in einer Ebene quer zu einer Erstreckungsebene einer Frontplatten-Sichtfläche erstrecken. Dieser Einhängerahmen-Verbindungsabschnitt kann, wie auch bevorzugt, zumindest eine Gewindebohrung zur Aufnahme der Druckschraube aufweisen.

### Kurze Beschreibung der Zeichnungen

Nachstehend ist die Erfindung anhand der beigefügten Zeichnung erläutert, die aber lediglich Ausführungsbeispiele darstellt. Ein Teil, dass nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: in perspektivischer Darstellung einen Küchenschrank mit einer, einen Einhängerahmen aufweisenden Schublade, betreffend eine erste Ausführungsform;
- Fig. 2: eine der Figur 1 im Wesentlichen entsprechende Darstellung, jedoch betreffend eine ausgezogene Stellung der Schublade;
- Fig. 3: den Einhängerahmen der ersten Ausführungsform mit Längs-Befestigungswinkeln in perspektivischer Darstellung;
- Fig. 4: die Herausvergrößerung des Bereiches IV in Figur 3;
- Fig. 5: eine perspektivische Explosionsdarstellung des Einhängerahmens mit den Längs-Befestigungswinkeln und Auszieh-Teleskopschienen;
- Fig. 6: den Einhängerahmen in einer perspektivischen Einzeldarstellung;
- Fig. 7: die Ansicht gegen den Einhängerahmen gemäß Pfeil VII in Figur 6;
- Fig. 8: die Draufsicht auf den Einhängerahmen gemäß Pfeil VIII in Figur 7;
- Fig. 9: die Ansicht gemäß Pfeil IX in Figur 7 gegen den Einhängerahmen;
- Fig. 10: den Schnitt gemäß der Linie X-X in Figur 7;
- Fig. 11: den Schnitt gemäß der Linie XI-XI in Figur 9;
- Fig. 12: eine Querschnittdarstellung durch den Küchenschrank mit eingebauter Schublade entlang der Schnittebene XII in Figur 1;
- Fig. 13: den Ausschnitt XIII in Figur 12, jedoch die Anordnung in einem alternativen Schrank betreffend;
- Fig. 14: den Schnitt entlang der Linie XIV-XIV in Figur 2;
- Fig. 15: den vergrößert dargestellten Bereich XV in Figur 13, bei in Ausziehrichtung der Schublade versetzter Schnittebene;
- Fig. 16: eine der Figur 6 entsprechende perspektivische Darstellung eines Einhängerahmens in einer zweiten Ausführungsform;
- Fig. 17: die Stirnansicht gegen den Einhängerahmen gemäß der Darstellung in Figur 7, betreffend die Ausführungsform gemäß Figur 16;
- Fig. 18: eine perspektivische Unteransicht gegen den Einhängerahmen der zweiten Ausführungsform;
- Fig. 19: eine der Figur 18 im Wesentlichen entsprechende perspektivische Darstellung des Einhängerahmens mit zuordbaren Winkelteilen;
- Fig. 20: die Draufsicht auf den Einhängerahmen gemäß Pfeil XX in Figur 17;
- Fig. 21: die Ansicht gemäß Pfeil XXI in Figur 17;
- Fig. 22: den Schnitt entlang der Linie XXII-XXII in Figur 17;
- Fig. 23: den Schnitt gemäß der Linie XXIII-XXIII in Figur 21;
- Fig. 24: den Schnitt gemäß der Linie XXIV-XXIV in Figur 20;
- Fig. 25: eine der Figur 13 entsprechende Schnittdarstellung, jedoch betreffend die zweite Ausführungsform;
- Fig. 26: den Einhängerahmen einer dritten Ausführungsform in einer perspektivischen Darstellung gemäß Figur 6;
- Fig. 27: die Stirnansicht gemäß der Darstellung in Figur 7, jedoch betreffend die Ausführungsform gemäß Figur 26;
- Fig. 28: den Einhängerahmen der dritten Ausführungsform in einer perspektivischen Unteransicht;
- Fig. 29: eine der Figur 19 entsprechende perspektivische Darstellung, jedoch betreffend die dritte Ausführungsform;
- Fig. 30: eine Ansicht gemäß Figur 21, betreffend die Ausführungsform gemäß Figur 26;
- Fig. 31: den Schnitt gemäß der Linie XXXI-XXXI in Figur 27;
- Fig. 32: den Schnitt gemäß der Linie XXXII-XXXII in Figur 30;
- Fig. 33: eine der Figur 1 entsprechende perspektivische Darstellung eines Küchenschrankes, mit einem Einhängerahmen und Längs-Befestigungswinkeln in einer vierten Ausführungsform;
- Fig. 34: eine der Figur 33 im Wesentlichen entsprechende Darstellung, jedoch betreffend die Ausziehstellung der Schublade;
- Fig. 35: den Einhängerahmen mit Längs-Befestigungswinkel der vierten Ausführungsform in perspektivischer Darstellung;
- Fig. 36: die Herausvergrößerung des Bereiches XXXVI in Figur 35;
- Fig. 37: eine explosionsperspektivische Darstellung des Einhängerahmens und der Längs-Befestigungswinkel der vierten Ausführungsform;
- Fig. 38: den Einhängerahmen in perspektivischer Einzeldarstellung;
- Fig. 39: eine Stirnansicht gegen den Einhängerahmen gemäß der Darstellung in Figur 7, jedoch betreffend die Ausführungsform gemäß Figur 38;
- Fig. 40: den Einhängerahmen in einer perspektivischen Unteransicht;
- Fig. 41: die Draufsicht auf den Einhängerahmen gemäß Pfeil XLI in Figur 39;
- Fig. 42: den Einhängerahmen in Seitenansicht gemäß Pfeil XLII in Figur 39;
- Fig. 43: den Schnitt entlang der Linie XLIII-XLIII in Figur 39;
- Fig. 44: den Schnitt entlang der Linie XLIV-XLIV in Figur 42;
- Fig. 45: den Schnitt durch die Schnittebene XLV in Figur 33;
- Fig. 46: die Herausvergrößerung des Bereiches XLVI in Figur 45;
- Fig. 47: eine perspektivische Unteransicht gegen den Verbindungsbereich des Einhängerahmens mit der Frontplatte, betreffend eine weitere Ausführungsform mit einem gesonderten Verbindungsteil;
- Fig. 48: eine Schnittdarstellung im Wesentlichen gemäß Figur 45, jedoch betreffend die Ausführungsform gemäß Figur 47;
- Fig. 49: den Schnitt gemäß der Linie XLIX-XLIX in Figur 48.

### Beschreibung der Ausführungsformen

Dargestellt und beschrieben ist eine im Inneren eines Schranks 1 aufgenommene Schublade 2, insbesondere eine Küchenschrankschublade in beispielsweise einem Anbauschrank einer Küchenzeile.

Die Schublade 2 ist in üblicher Nutzungsstellung gemäß den Figuren 1 und 2 sowie 33 und 34 horizontal schienengeführt und lässt sich frontal in Ausziehrichtung r in eine freie Vorstandslage gemäß Figur 2 oder auch Figur 34 vorziehen.

Die Schienenführung ist durch an den Innenseiten seitlicher, parallel verlaufender Schrankwände 3 gehalterte Auszieh-Teleskopschienen 4 erreicht. Letztere bestehen bevorzugt je aus einer feststehenden Schiene 5 und einer mitfahrenden Schiene 7. Der Teleskopschiene 4 kann weiter noch eine (nicht dargestellte) Zwischenschiene zugeordnet sein, sofern der erforderliche Ausfahrhub in Ausziehrichtung r über eine zweigliedrige Auszieh-Teleskopschiene 4 nicht ausreichend ist.

Eine reibungsarme Verlagerung der Schublade 2 in Ausziehrichtung r beziehungsweise entgegen der Ausziehrichtung r kann erreicht sein zufolge einer Abstützung der mitfahrenden Schiene 6 auf an der feststehenden Schiene 5 angeordneten Rollen 14 (vergleiche beispielsweise Figur 12).

Die feststehende Schiene 5 ist an der Innenseite der jeweiligen Schrankwand 3 befestigt. Hierzu geht die feststehende Schiene 5 über in eine Halterung 7. Bevorzugt handelt es sich hier um eine flanschartige Leiste mit Befestigungsdurchbrechungen für Schrauben 8 oder dergleichen.

Von der mitfahrenden Schiene 6 mitgebildet wird eine weitere Halterung, bevorzugt in Form eines Längs-Befestigungswinkels 9. Beide Längsseiten der Schublade 2 sind so bestückt.

Die beiden Längs-Befestigungswinkel 9 sind Teil einer Zargenkonstruktion 10. Ergänzend zu den Längs-Befestigungswinkeln 9 ist eine Frontplatte 11 sowie eine Rückenplatte 12 vorgesehen. Die Frontplatte 11 kann, wie auch bevorzugt, zugleich zu einer von außen sichtbaren Schubladenblende gestaltet sein mit einer Greifmöglichkeit 13 für das bequeme Vorziehen der Schublade 2 in eine Auszugstellung und zum Wiedereinschieben derselben.

Die Längs-Befestigungswinkel 9, wie auch weiter bevorzugt die Rückplatte 12, können als Blechbiegeteile ausgebildet sein.

Die Auszieh-Teleskopschienen 4 sind in der üblichen Nutzungsstellung der Schublade 2 der Sicht entzogen. Hierzu dient eine oberseitige Abdeckung 15, die weiter bevorzugt Teil eines jeden Längs-Befestigungswinkels 9 und somit Teil der Zargenkonstruktion 10 ist.

Hierbei kann es sich, wie auch beispielsweise in Figur 12 dargestellt, um ein im Wesentlichen U-Profil handeln, mit einem eine Decke bildenden, im üblichen Nutzungszustand im Wesentlichen horizontal verlaufenden U-Steg 16. An diesem schließt sich ein, bezogen auf die Nutzungsstellung, vertikal nach unten verlaufender äußerer U-Schenkel 17 an. Der innere U-Schenkel 18 der Ausführungsformen gemäß den Figuren 1 bis 15, 16 bis 25 und 26 bis 32 ist nach innen und nach unten abfallend, entsprechend einen spitzen Winkel zu einer Vertikalebene einschließend, angestellt, wobei ein unterer freier Endabschnitt dieses U-Schenkels 18 einen dachartigen Übergangsabschnitt 19 bildet, der etwa in einem Winkel von 30 bis 45° zu einer Vertikalebene ausgerichtet sein kann. Der Übergangsabschnitt endet in einer markant nasenartigen Ausformung 20, die dachartig eine U-Öffnung 21 des Längs-Befestigungswinkels 9 überspannt (vergleiche beispielsweise Figur 15).

In der Ausführungsform gemäß den Figuren 33 bis 46 ist auch der innere U-Schenkel 18 im Wesentlichen vertikal ausgerichtet. Die obere Begrenzung der U-Öffnung 21 ist hier (vergleiche beispielsweise Figur 46) durch einen im Wesentlichen parallel zu einem unteren Horizontalschenkel 23 verlaufenden oberen Horizontalschenkel 34 gegeben.

Die U-Öffnung 21 ist nach innen, d. h. im Wesentlichen dem gegenüberliegenden Längs-Befestigungswinkel 9 zugewandt, gerichtet, wobei zur Schaffung dieser U-Öffnung 21 der Längs-Befestigungswinkel 9 rückspringend zu der Ausformung 20 beziehungsweise dem Horizontalschenkel 34 einen Vertikalschenkel 22 aufweist, an dessen freiem unteren Ende sich der nach innen erstreckende, in Vertikalrichtung zu der Ausformung 20 beziehungsweise zu dem Horizontalschenkel 34 beabstandete Horizontalschenkel 23 anschließt.

Die Längs-Befestigungswinkel 9 dienen mit ihren U-Öffnungen 21 bei einer üblichen Ausbildung der Schublade 2 zur Aufnahme und Befestigung eines Schubladenbodens. Bei den dargestellten Ausführungsformen hingegen sind in den U-Öffnungen 21 beider Längs-Befestigungswinkel 9 Hohlprofile 24 eines starren und bodenlosen Einhängerahmens 25 aufgenommen. In diesem Einhängerahmen 25 können ein oder mehrere Abfallbehälter 26 freihängend gehaltert werden (vergleiche beispielsweise Figuren 2, 12, 25 oder auch 34 sowie 45).

Der Einhängerahmen 25 kann ein, mit Bezug auf einen Grundriss des Einhängerahmens 25 beispielsweise gemäß der Darstellung in Figur 8, rahmenartig umlaufendes Hohlprofil 24 aufweisen, zur rahmenartigen Begrenzung einer Rahmenöffnung 27, zur Aufnahme eines Abfallbehälters 26. Dabei kann weiter Teil des Einhängerahmens 25 eine Zwischenstrebe 28 sein, die zur Bildung von zwei nebeneinanderliegenden Rahmenöffnungen 27 in Erstreckungsrichtung der Längs-Befestigungswinkel 9 und somit in Ausziehrichtung r gerichtet sein kann oder auch hierzu quergerichtet. Darüber hinaus können auch zwei oder mehr Zwischenstreben 28 zur weiteren Unterteilung und zur entsprechenden weiteren Aufnahme von mehr als zwei Abfallbehältern 26 vorgesehen sein.

Den Auflagerand 29 für die Abfallbehälter 26 bildet ein in üblicher Nutzungsstellung oberer Profilabschnitt 30 des Hohlprofils 24. Dieser ist bevorzugt durchgehend verlaufend, entsprechend in Nutzungsstellung horizontal gestreckt verlaufend, und weiter bevorzugt insbesondere im sichtbaren Bereich geschlossen ausgebildet.

Vertikal zu diesem oberen Profilabschnitt 30 versetzt ist ein unterer Profilabschnitt 31 vorgesehen, der bevorzugt ebenso durchgehend gerade verlaufend, insbesondere horizontal verlaufend ausgerichtet ist. Das vertikale Abstandsmaß der beiden Profilabschnitte 30 und 31 ist bevorzugt angepasst an das vertikale Öffnungsmaß der U-Öffnungen 21 in den Längs-Befestigungswinkel 9, sodass entsprechend der Einhängerahmen 25 zunächst und im Wesentlichen in den U-Öffnungen 21 steckhalterbar anordbar sein kann.

Die Auflageebene E oberseitig des Auflagerandes 29 für einen Stützrand 32 des Abfallbehälters 26 erstreckt sich bevorzugt in einer Horizontalebene, dies weiter entsprechend der vorbeschriebenen Anordnung des Hohlprofils 24 die U-Öffnung 21 durchsetzend, weiter entsprechend unterhalb der Ausformung 20 des Längs-Befestigungswinkels 9 und weiter oberhalb des Horizontalschenkels 23. Es ist hierdurch eine günstige Krafteinleitung der auf den Einhängerahmen 25 wirkenden Kräfte in die Längs-Befestigungswinkel 9 und über diese in die Teleskopschienen 4 gegeben.

Weiter bevorzugt liegt der Einhängerahmen 25 mit dessen unterem Profilabschnitt 31 teilweise oder auch vollflächig auf der zugewandten Oberfläche des Horizontalschenkels 23 auf. In diesem Bereich kann zudem eine Befestigung des Einhängerahmens 25 an dem Längs-Befestigungswinkel 9 und somit mittelbar mit der mitfahrenden Schiene 6 erfolgen, beispielsweise unter Nutzung einer den Horizontalschenkel 23 durchsetzenden und in den unteren Profilabschnitt 31 eingreifenden Schraube 33 (vergleiche beispielsweise Figur 15). Bei der Schraube 33 kann es sich in einfachster Weise um eine übliche, gegebenenfalls selbstschneidende Holz- oder Metallschraube handeln.

Gemäß den Ausführungsformen in den Figuren 1 bis 15 und 33 bis 46 kann das Hohlprofil 24 des Einhängerahmens 25 als ein im Querschnitt beispielsweise gemäß Figur 15 oder Figur 46 nach innen und somit im Querschnitt in Richtung auf das gegenüberliegende Hohlprofil 24 sich öffnendes U-Profil gebildet sein. Dabei kann es sich weiter, wie auch bevorzugt, um ein einstückiges, insbesondere in Art eines Blechbiegeteils gebildetes Hohlprofil 24 handeln.

Durch aufeinander zu gerichtete Abkantungen entlang der nach außen weisenden Randkanten der oberen und unteren Profilabschnitte 30 und 31 ergibt sich bei diesen Ausführungsformen ein außenseitig geschlossenes Profil mit einem außenseitigen vertikalen Profilabschnitt 35. Dieser ist bei diesen Ausführungsformen bevorzugt einstückig und materialeinheitlich mit den Profilabschnitten 30 und 31 gebildet.

An diesem vertikalen Profilabschnitt 35 kann, wie beispielhaft in den Figuren 12, 13 und 15 dargestellt, ein, den Vertikalschenkel 22 im Bereich der U-Öffnung 21 durchsetzendes und sich wandungsaußenseitig an der mitfahrenden Schiene 6 abstützendes Distanzteil 36 gehaltert sein. Zur Halterung an dem Einhängerahmen 25 kann in dem vertikalen Profilabschnitt 35 eine von einem Halterungsfuß 37 des Distanzteiles 36 durchsetzte Stecköffnung 38 vorgesehen sein. Hierzu korrespondierend kann in dem Vertikalschenkel 22 der U-Öffnung 21 eine von dem Distanzteil 36 durchsetzte Durchbrechung 39 vorgesehen sein.

Die freie horizontale Erstreckungslänge a des Distanzteiles 36 zwischen dem Hohlprofil 24 des Einhängerahmen 25 und der vertikalen Abstützensebene an der mitfahrenden Schiene 6 ist bevorzugt unmittelbar abhängig von der in Horizontalrichtung betrachteten Dicke d der zugeordneten Schrankwand 3. Über unterschiedlich dicke (Erstreckungslänge a) Distanzteile 36 ist so ein differierendes Abstandsmaß zwischen Einhängerahmen 25 und den Auszieh-Teleskopschienen 4, insbesondere der mitfahrenden Schiene 6, ausgleichbar. Figur 12 zeigt eine beispielhafte Situation mit einem bezüglich der Erstreckungslänge a kleineren Distanzteil 36 bei einer vergleichsweise großen Dicke d der Schrankwand 3 ist hingegen die Dicke d klein gewählt (siehe Figur 13), kommt zum Ausgleich ein größeres Distanzteil 36 zum Einsatz.

Darüber hinaus kann der obere Profilabschnitt 30 gemäß den in den Figuren 1 bis 32 dargestellten Ausführungsformen sich jeweils ausgehend von dem äußeren Rand beziehungsweise dem äußeren vertikalen Profilabschnitt 35 über das annähernd gleiche horizontale Erstreckungsmaß wie der untere Profilabschnitt 31 nach innen erstrecken. Gemäß dem in den Figuren 33 bis 46 gezeigten Ausführungsbeispiel kann sich jedoch der obere Profilabschnitt 30 auch über den unteren Profilabschnitt 31 hinaus erstrecken, hierbei beispielsweise eine horizontale Erstreckungslänge aufweisend, die dem 2- bis 4-Fachen, weiter etwa dem 3-Fachen der horizontalen Erstreckungslänge des unteren Profilabschnittes 31 entsprechen kann.

Die im Wesentlichen nach innen weisende U-Öffnung des Hohlprofils 24 kann darüber hinaus zumindest teilweise begrenzt sein durch eine von dem oberen Profilabschnitt 30 randseitig ausgehende und in Richtung auf die Ebene des unteren Profilabschnittes 31 gerichtete Abkantung 40. Diese Abkantung 40 ist weiter bevorzugt die Rahmenöffnung 27 flankierend vorgesehen, wobei weiter derartige Abkantungen 41 bevorzugt auch an einer gegebenenfalls vorgesehenen Zwischenstrebe 28 ausgeformt sein können. Die Abkantung 40 beziehungsweise 41 kann sich ausgehend von dem oberen Profilabschnitt 30 über einen Teilabschnitt der Hohlprofil-Höhe erstrecken, beispielsweise über ein Fünftel oder ein Viertel, bis hin zu einer halben oder vollständigen Höhe.

Die Ausführungsformen gemäß den Figuren 16 bis 25 und 26 bis 32 zeigen Hohlprofile 24 des Einhängerahmens 25, die im Wesentlichen als nach außen, entsprechend voneinander wegweisend gerichtete U-Profile gebildet sind. Hierzu kann, wie auch bevorzugt, zunächst der obere Profilabschnitt 30 entlang der Rahmenöffnung 27 mit einer in Richtung auf die Erstreckungsebene des unteren Profilabschnittes 31 gerichteten Abkantung 40 versehen sein, deren vertikale Erstreckungslänge im Wesentlichen angepasst ist an die vertikale Höhe der das Hohlprofil 24 aufnehmenden U-Öffnung 21.

Der untere Profilabschnitt 31 ist in diesen Ausführungsformen bevorzugt Teil eines gesonderten Winkelteils 42, welches in einem Querschnitt quer zur Ausziehrichtung r im Wesentlichen L-förmig gestaltet ist, mit einem L-Schenkel, der den unteren Profilabschnitt 31 darstellt, und einem in Zuordnungsstellung vertikal erstreckenden Befestigungsschenkel 43, welcher bevorzugt an der nach außen gerichteten Fläche der Abkantung 40 des oberen Profilabschnittes 30 anliegt. Es ergibt sich bevorzugt eine überlappende Anlage von Abkantung 40 und Befestigungsschenkel 43, die eine bleibende Verbindung, beispielsweise Schweißverbindung der Teile ermöglicht.

Insbesondere zur Festlegung der Frontplatte 11 an der Schublade 2, weiter insbesondere an dem Einhängerahmen 25, weist der Einhängerahmen 25 entlang dem in Ausziehrichtung r vorderen und quer zur Ausziehrichtung r sich erstreckenden Profilabschnitt mindestens eine Befestigungslasche 44 auf. Diese ist mit Bohrungen 45, bevorzugt langlochartigen Bohrungen, versehen, durch welche von der Innenseite her Schrauben 46 tretend in die Frontplatte 11 greifen (vergleiche Figuren 14, 22, 31 und 43).

Gemäß dem in den Figuren 1 bis 15 dargestellten ersten Ausführungsbeispiel (vergleiche insbesondere Figur 10) ergibt sich die Befestigungslasche 44 durch eine vertikale Verlängerung des vertikalen Profilabschnittes 35 des Hohlprofils 24 über die Ebene des unteren Profilabschnitts 31 hinaus.

Bei den in den Figuren 16 bis 46 dargestellten weiteren Ausführungsformen ergibt sich bezüglich der Befestigungslaschen 44 eine in einer Horizontalebene L-förmig gewinkelte Ausgestaltung, bei welcher sich ein Laschenabschnitt 47 in Ausziehrichtung r der Schublade 2 erstreckt und ein weiterer Laschenabschnitt 48 im Wesentlichen quer hierzu. Darüber hinaus sind bei diesen Ausführungsbeispielen bevorzugt jeweils zwei solcher Befestigungslaschen 44 vorgesehen, weiter bevorzugt jeweils im Wesentlichen zugeordnet einem sich innenseitig an der Frontplatte 11 anschließenden Eckbereich des Einhängerahmens 25.

Insbesondere der quer zur Ausziehrichtung r sich erstreckende Laschenabschnitt 48 erstreckt sich ausgehend im Wesentlichen von der Auflageebene E des Auflagerandes 29 nach unten über die Ebene des unteren Profilabschnittes 31 hinaus und weist die vorbeschriebenen Bohrungen 45 zur Schraubbefestigung der Frontplatte 11 auf. Bevorzugt ist dieser Laschenabschnitt 48 materialeinheitlich und einstückig mit dem oberen Profilabschnitt 30 und somit mit dem insgesamt rahmen- und form gebenden Teil des Einhängerahmens 25 ausgebildet. So ist weiter der Einhängerahmen 25 mit den vorgesehenen Abkantungen und den Befestigungslaschen 44 - gegebenenfalls mit Ausnahme gesondert anzuordnender Winkelteile 42 - als einstückiges Blechbiegeteil gebildet.

Die mit Bezug auf einen Horizontalschnitt durch die Befestigungslasche 44 im Wesentlichen rechtwinklig sich zu den Laschenabschnitten 48 erstreckenden Laschenabschnitte 47 erbringen in der Nutzungsstellung eine erhöhte Stabilität. Bevorzugt sind diese Laschenabschnitte 47 einstückig und materialeinheitlich mit den Laschenabschnitten 48 ausgebildet. Diese in Ausziehrichtung r sich erstreckenden Laschenabschnitte 47 sind weiter bevorzugt unmittelbar oder mittelbar an dem sich in Ausziehrichtung r erstreckenden Hohlprofil 24 befestigt, so beispielsweise wandungsinnenseitig oder wandungsaußenseitig der Abkantung 40 des oberen Profilabschnittes 30. Hier kann eine einfache Befestigung beispielsweise zufolge Verschweißung erreicht sein (vergleiche beispielsweise Figuren 32 und 44).

Auch kann gemäß dem in den Figuren 16 bis 25 dargestellten Ausführungsbeispiel eine Verschraubung des Laschenabschnittes 47 an dem Hohlprofil 24 beziehungsweise an dem die U-Öffnung 21 begrenzenden Horizontalschenkel 23 im Zuge der generellen Befestigung des Einhängerahmens 25 an dem Längs-Befestigungswinkel 9 erfolgen. So kann weiter der Laschenabschnitt 47 entlang einer oberen Randkante eine oder mehrere nach außen abgewinkelte Befestigungslaschen 49 aufweisen (vergleiche Figur 23), die in üblicher Nutzungsstellung unterseitig an dem Horizontalschenkel 23 anliegen können. Die den Einhängerahmen 25 in der U-Öffnung 21 bevorzugt fixierende Schraube 33 kann in diesem Fall eine in der Befestigungslasche 49 vorgesehene Bohrung 50 zusätzlich durchsetzen, sodass hierüber auch eine Schraubfixierung des Laschenabschnittes 47 erreichbar ist.

Wie beispielsweise in der Darstellung in Figur 22 gezeigt, ist über eine durch eine Gewindebohrung 51 im Laschenabschnitt 48 greifende und sich auf der nach innen weisenden Oberfläche der Frontplatte 11 abstützende Stellschraube 52, beispielsweise in Art eines Gewindestifts, eine Justierung der Frontplattenausrichtung zu dem Einhängerahmen 25, insbesondere dessen Laschenabschnitt 48 ermöglicht. So ist hierüber unter Beibehaltung der Fixierung der Frontplatte 11 mittels Schrauben 46 an dem Laschenabschnitt 48 ein spitzer Winkel a von wenigen Graden (beispielsweise 1 bis 5 Grad) zwischen der Frontplatte 11 und dem Laschenabschnitt 48 einstellbar.

Die Figuren 47 bis 49 zeigen in einer weiteren Ausführungsform die Anordnung eines weiter vorgesehenen Verbindungsteils 53 zwischen der Frontplatte 11 und dem Einhängerahmen 25. Bei dem Einhängerahmen kann es sich, wie auch bevorzugt, um einen solchen handeln, wie dieser beispielsweise in den Figuren 26 oder 38 dargestellt ist. Weiter alternativ kann es sich beispielsweise auch um einen Einhängerahmen gemäß Figur 6 handeln.

Das Verbindungsteil 25 weist mit Bezug auf einen im Nutzungszustand betrachteten Horizontalschnitt zwei im Wesentlichen in einem 90-Grad-Winkel zueinander ausgerichtete Laschenabschnitte auf, von denen einer als Frontplatten-Verbindungsabschnitt 54 flächig auf der Innenseite der Frontplatte 11 anliegt und der Befestigung des Verbindungsteils 53 an der Frontplatte 11 dient. Hierzu durchsetzen Befestigungsschrauben 55, beispielweise in Art üblicher Holzschrauben, entsprechend positionierte Bohrungen 56 in dem Frontplatten-Verbindungsabschnitt 54.

Der weitere Laschenabschnitt erstreckt sich im Wesentlichen in Ausziehrichtung r der Schublade 2 und kann, wie auch dargestellt, in Art eines Dreieckblechs gebildet sein. Dieser trägt einen betrachtet quer zur Ausziehrichtung r im Wesentlichen rechtwinklig zu dem Frontplatten-Verbindungsabschnitt 54 ausgerichteten Einhängerahmen-Verbindungsabschnitt 57 mit zumindest einer Gewindebohrung 58.

Über diese Anordnung ist, alternativ oder auch kombinativ zu der im Zusammenhang mit Figur 22 beschriebenen Einstellmöglichkeit, eine winkelmäßige Justierung der Frontplatte 11 relativ zu dem Einhängerahmen 25 ermöglicht. Hierzu ist bevorzugt eine Abstützung des Einhängerahmens 25, beispielsweise über dessen oberen Profilabschnitt 30 des Auflagerands 29 auf dem freien Ende einer mit der Gewindebohrung 58 des Einhängerahmen-Verbindungsabschnitts 57 zusammenwirkenden Druckschraube 59 gegeben. Durch Ein- beziehungsweise Ausdrehen der Druckschraube 59 ist eine Änderung der Distanz zwischen Verbindungsabschnitt-Oberfläche und Einhängerahmen-Abstützfläche (auf der Druckschraube 59) vornehmbar, über welche Änderung insgesamt eine gewünschte Anpassung des sich zwischen Einhängerahmen 25 und Frontplatte 11 ergebenen Winkels β erreichbar ist.

Die eingestellte Winkelausrichtung kann gegebenenfalls durch ein Befestigungsmittel, beispielweise in Form einer eine Bohrung 60 im Einhängerahmen-Verbindungsabschnitt 57 durchsetzenden und in den Einhängerahmen 25 eingreifenden Schraube, gesichert werden. Darüber hinaus kann diese weitere Bohrung 60 ebenfalls als Gewindebohrung ausgebildet sein, zur alternativen oder kombinativen Aufnahme einer (weiteren) Gewindeschraube, über welche eine (unterstützende) Winkelausrichtung der Frontplatte 11 erfolgen kann.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Eine Schublade, die dadurch gekennzeichnet ist, dass der Einhängerahmen 25 zugeordnet der U-Öffnung 21 des Längs-Befestigungswinkels 9 ein Hohlprofil 24 aufweist, mit bezogen auf eine Nutzungsstellung oberen und unteren Profilabschnitten 30, 31, wobei die Profilabschnitte 30, 31 zufolge ihrer vertikalen Beabstandung in die U-Öffnung 21 einpassen und der im Querschnitt durchgehend gerade verlaufende obere Profilabschnitt 30 einen Auflagerand 29 für einen Abfallbehälter 26 bildet.

Eine Schublade, die dadurch gekennzeichnet ist, dass der obere Profilabschnitt 30 im Querschnitt innenseitig eine Abkantung 40 aufweist.

Eine Schublade, die dadurch gekennzeichnet ist, dass sich der obere und untere Profilabschnitt 30, 31 durch aufeinander zu gerichtete Abkantungen 40, 41 zu einem innenseitig geschlossenen Profil ergänzen.

Eine Schublade, die dadurch gekennzeichnet ist, dass sich der obere und untere Profilabschnitt 30, 31 durch aufeinander zu gerichtete Abkantungen zu einem außenseitig geschlossenen Profil ergänzen.

Eine Schublade, die dadurch gekennzeichnet ist, dass der untere Profilabschnitt 31 Teil eines gesonderten Winkelteils 42 ist, das beispielsweise durch Verschweißung mit dem oberen Profilabschnitt 30 verbunden ist.

Eine Schublade, die dadurch gekennzeichnet ist, dass der obere Profilabschnitt 30 materialeinheitlich mit allen den Auflagerand 29 ausbildenden Profilabschnitten verbunden ist.

Eine Schublade, die dadurch gekennzeichnet ist, dass der Einhängerahmen 25 mit der mitfahrenden Schiene 6 schraubverbunden ist.

Eine Schublade, die dadurch gekennzeichnet ist, dass die Schraubverbindung durch eine den unteren Profilabschnitt 31 und den unteren, die U-Öffnung 21 begrenzenden Abschnitt des Längs-Befestigungswinkels 9 durchsetzende Schraube 33 erreicht ist.

Eine Schublade, die dadurch gekennzeichnet ist, dass der Einhängerahmen 25 eine oder mehrere Befestigungslaschen 44 aufweist, die sich ausgehend von der Ebene E des Auflagerandes 29 nach unten erstrecken, zur Verbindung des Einhängerahmens 25 mit einer Frontplatte 11 der Schublade 2.

Eine Schublade, die dadurch gekennzeichnet ist, dass die Befestigungslasche 44 in einem Horizontalschnitt gewinkelt gebildet ist, mit einem in Ausziehrichtung r der Schublade 2 sich erstreckenden Laschenabschnitt 47 und einem quer hierzu ausgerichteten Laschenabschnitt 48.

Eine Schublade, die dadurch gekennzeichnet ist, dass der sich in Ausziehrichtung r der Schublade erstreckende Laschenabschnitt 47 unterhalb des unteren Profilabschnitts 31 ohne Verbindung mit dem weiteren Profilabschnitt verläuft.

Eine Schublade, die dadurch gekennzeichnet ist, dass der sich in Ausziehrichtung r der Schublade 2 erstreckende Laschenabschnitt 47 mit dem den unteren Profilabschnitt 31 aufweisenden gesonderten Winkelteil 42 fest verbunden, beispielsweise schweißverbunden ist.

Eine Schublade, die dadurch gekennzeichnet ist, dass der sich in Ausziehrichtung r der Schublade 2 erstreckende Laschenabschnitt 47 mit dem oberen Profilabschnitt 30 fest verbunden, beispielsweise schweißverbunden ist.

Eine Schublade, die dadurch kennzeichnet ist, dass der Einhängerahmen 25 ein Verbindungsteil 53 aufweist, das eine Befestigung mit der Frontplatte 11 ermöglicht, wobei das Verbindungsteil 53 relativ zu dem Einhängerahmen 25 winkelmäßig einstellbar ist.

Eine Schublade, die dadurch kennzeichnet ist, dass das Verbindungsteil 53 relativ zu dem Einhängerahmen 25 durch eine gewindemäßig mit dem Verbindungsteil 25 zusammenwirkende Druckschraube 59 verstellbar ist und/oder mit dem Einhängerahmen 25 durch ein Befestigungsmittel verbunden ist und/oder in einem Horizontalschnitt gewinkelt ausgebildet ist, mit einem in Ausziehrichtung r der Schublade 2 sich erstreckenden Einhängerahmen-Verbindungsabschnitt 57 und einem quer hierzu ausgerichteten Frontplatten-Verbindungsabschnitt 54.

**Liste der Bezugszeichen**

| | | | |
|---|---|---|---|
| 1 | Schrank | 27 | Rahmenöffnung |
| 2 | Schublade | 28 | Zwischenstrebe |
| 3 | Schrankwand | 29 | Auflagerand |
| 4 | Auszieh-Teleskopschiene | 30 | oberer Profilabschnitt |
| 5 | feststehende Schiene | 31 | unterer Profilabschnitt |
| 6 | mitfahrende Schiene | 32 | Stützrand |
| 7 | Halterung | 33 | Schraube |
| 8 | Schraube | 34 | Horizontalschenkel |
| 9 | Längs-Befestigungswinkel | 35 | Profilabschnitt |
| 10 | Zargenkonstruktion | 36 | Distanzteil |
| 11 | Frontplatte | 37 | Halterungsfuß |
| 12 | Rückenplatte | 38 | Stecköffnung |
| 13 | Greifmöglichkeit | 39 | Durchbrechung |
| 14 | Rolle | 40 | Abkantung |
| 15 | Abdeckung | 41 | Abkantung |
| 16 | U-Steg | 42 | Winkelteil |
| 17 | U-Schenkel | 43 | Befestigungsschenkel |
| 18 | U-Schenkel | 44 | Befestigungslasche |
| 19 | Übergangsabschnitt | 45 | Bohrung |
| 20 | Ausformung | 46 | Schraube |
| 21 | U-Öffnung | 47 | Laschenabschnitt |
| 22 | Vertikalschenkel | 48 | Laschenabschnitt |
| 23 | Horizontalschenkel | 49 | Befestigungslasche |
| 24 | Hohlprofil | 50 | Bohrung |
| 25 | Einhängerahmen | 51 | Gewindebohrung |
| 26 | Abfallbehälter | 52 | Stellschraube |
| 53 | Verbindungsteil | | |
| 54 | Frontplatten-Verbindungsa bschnitt | | |
| 55 | Befestigungsschraube | | |
| 56 | Bohrung | | |
| 57 | Einhängerahmen- | | |
| | Verbindungsa bschnitt | | |
| 58 | Gewindebohrung | | |
| 59 | Druckschraube | | |
| 60 | Bohrung | | |
| a | Erstreckungslänge | | |
| d | Dicke | | |
| r | Ausziehrichtung | | |
| E | Auflageebene | | |
| *a* | Winkel | | |
| *β* | Winkel | | |

## Patentansprüche

1. Schublade (2), insbesondere Küchenschrankschublade, mit Auszieh-Teleskopschienen (4), bestehend jeweils aus einer feststehenden Schiene (5) und einer mitfahrenden Schiene (6), wobei an der mitfahrenden Schiene (6) ein Längs-Befestigungswinkel (9) angebracht ist, wobei weiter die Längs-Befestigungswinkel (9) Träger eines bodenlosen, starren Einhängerahmens (25) sind, in dem ein oder mehrere Abfallbehälter (26) freihängend halterbar sind und wobei der Längs-Befestigungswinkel (9) eine nach innen weisende, im Querschnitt U-förmige Öffnung (21) aufweist, **dadurch gekennzeichnet, dass** der Einhängerahmen (25) zugeordnet der U-Öffnung (21) des Längs-Befestigungswinkels (9) ein Hohlprofil (24) aufweist, mit bezogen auf eine Nutzungsstellung oberen und unteren Profilabschnitten (30, 31), wobei die Profilabschnitte (30, 31) zufolge ihrer vertikalen Beabstandung in die U-Öffnung (21) einpassen und der im Querschnitt durchgehend gerade verlaufende obere Profilabschnitt (30) einen Auflagerand (29) für einen Abfallbehälter (26) bildet.

2. Schublade nach Anspruch 1, **dadurch gekennzeichnet, dass** der obere Profilabschnitt (30) im Querschnitt innenseitig eine Abkantung (40) aufweist.

3. Schublade nach Anspruch 2, **dadurch gekennzeichnet, dass** sich der obere und untere Profilabschnitt (30, 31) durch aufeinander zu gerichtete Abkantungen (40, 41) zu einem innenseitig geschlossenen Profil ergänzen.

4. Schublade nach einem der Ansprüche 2 oder 3, **dadurch gekennzeichnet, dass** sich der obere und untere Profilabschnitt (30, 31) durch aufeinander zu gerichtete Abkantungen (40,41) zu einem außenseitig geschlossenen Profil ergänzen.

5. Schublade nach einem der vorhergehenden Ansprüche, **dadurch gekennzeichnet, dass** der untere Profilabschnitt (31) Teil eines gesonderten Winkelteils (42) ist, das beispielsweise durch Verschweißung mit dem oberen Profilabschnitt (30) verbunden ist.

6. Schublade nach einem der vorhergehenden Ansprüche, **dadurch gekennzeichnet, dass** der obere Profilabschnitt( 30) materialeinheitlich mit allen den Auflagerand (29) ausbildenden Profilabschnitten verbunden ist.

7. Schublade nach einem der vorhergehenden Ansprüche, **dadurch gekennzeichnet, dass** der Einhängerahmen (25) mit der mitfahrenden Schiene (6) schraubverbunden ist.

8. Schublade nach Anspruch 7, **dadurch gekennzeichnet, dass** die Schraubverbindung durch eine den unteren Profilabschnitt (31) und den unteren, die U-Öffnung (21) begrenzenden Abschnitt des Längs-Befestigungswinkels (9) durchsetzende Schraube (33) erreicht ist.

9. Schublade nach einem der vorhergehenden Ansprüche, **dadurch gekennzeichnet, dass** der Einhängerahmen (25) eine oder mehrere Befestigungslaschen (44) aufweist, die sich ausgehend von der Ebene (E) des Auflagerandes (29) nach unten erstrecken, zur Verbindung des Einhängerahmens (25) mit einer Frontplatte (11) der Schublade (2).

10. Schublade nach Anspruch 9, **dadurch gekennzeichnet, dass** die Befestigungslasche (44) in einem Horizontalschnitt gewinkelt gebildet ist, mit einem in Ausziehrichtung (r) der Schublade (2) sich erstreckenden Laschenabschnitt (47) und einem quer hierzu ausgerichteten Laschenabschnitt (48).

11. Schublade nach Anspruch 10, **dadurch gekennzeichnet, dass** der sich in Ausziehrichtung (r) der Schublade erstreckende Laschenabschnitt (47) unterhalb des unteren Profilabschnitts (31) ohne Verbindung mit dem weiteren Profilabschnitt verläuft.

12. Schublade nach einem der Ansprüche 10 oder 11, **dadurch gekennzeichnet, dass** der sich in Ausziehrichtung (r) der Schublade (2) erstreckende Laschenabschnitt (47) mit dem den unteren Profilabschnitt (31) aufweisenden gesonderten Winkelteil (42) fest verbunden, beispielsweise schweißverbunden ist.

13. Schublade nach einem der Ansprüche 10 bis 12, **dadurch gekennzeichnet, dass** der sich in Ausziehrichtung (r) der Schublade (2) erstreckende Laschenabschnitt (47) mit dem oberen Profilabschnitt (30) fest verbunden, beispielsweise schweißverbunden ist.

14. Schublade nach einem der vorhergehenden Ansprüche, **dadurch gekennzeichnet, dass** der Einhängerahmen (25) ein Verbindungsteil (53) aufweist, das eine Befestigung mit der Frontplatte (11) ermöglicht, wobei das Verbindungsteil (53) relativ zu dem Einhängerahmen (25) winkelmäßig einstellbar ist.

15. Schublade nach Anspruch 14, **dadurch gekennzeichnet, dass** das Verbindungsteil (53) relativ zu dem Einhängerahmen (25) durch eine gewindemäßig mit dem Verbindungsteil (25) zusammenwirkende Druckschraube (59) verstellbar ist und/oder mit dem Einhängerahmen (25) durch ein Befestigungsmittel verbunden ist und/oder in einem Horizontalschnitt gewinkelt ausgebildet ist, mit einem in Ausziehrichtung (r) der Schublade (2) sich erstreckenden Einhängerahmen-Verbindungsabschnitt (57) und einem quer hierzu ausgerichteten Frontplatten-Verbindungsabschnitt (54).

## Claims

1. Drawer (2), in particular kitchen cabinet drawer, with telescopic pull-out rails (4), each consisting of a fixed rail (5) and a travelling rail (6), wherein a longitudinal mounting bracket (9) is attached to the travelling rail (6), wherein furthermore the longitudinal mounting brackets (9) are carriers of a bottomless, rigid suspension frame (25) in which one or more waste containers (26) can be held in a freely suspended manner and wherein the longitudinal mounting bracket (9) has an opening which points inwards and a cross-sectionally U-shaped opening (21), **characterized in that** the suspension frame (25) has, assigned to the U-opening (21) of the longitudinal mounting bracket (9), a hollow profile (24) with upper and lower profile sections (30, 31), wherein the profile sections (30, 31) fit into the U-opening (21) due to their vertical spacing and the upper profile section (30), which extends continuously straight in cross-section, forms a support edge (29) for a waste container (26).

2. Drawer according to claim 1, **characterised in that** the upper profile section (30) has a bevel (40) in cross-section on the inside.

3. Drawer according to claim 2, **characterised in that** the upper and lower profile sections (30, 31) complement each other by bends (40, 41) directed towards each other to form a profile which is closed on the inside.

4. Drawer according to one of claims 2 or 3, **characterised in that** the upper and lower profile sections (30, 31) complement each other by folded edges (40, 41) directed towards each other to form a profile closed on the outside.

5. Drawer according to one of the preceding claims, **characterised in that** the lower profile section (31) is part of a separate angle part (42) which is connected to the upper profile section (30), for example by welding.

6. Drawer according to one of the preceding claims, **characterised in that** the upper profile section (30) is connected in a materially uniform manner to all profile sections forming the support edge (29).

7. Drawer according to one of the preceding claims, **characterised in that** the suspension frame (25) is screw-connected to the travelling rail (6).

8. Drawer according to claim 7, **characterised in that** the screw connection is achieved by a screw (33) passing through the lower profile section (31) and the lower section of the longitudinal mounting bracket (9) delimiting the U-opening (21).

9. A drawer according to any one of the preceding claims, **characterised in that** the suspension frame (25) has one or more fastening tabs (44) extending downwardly from the plane (E) of the bearing edge (29) for connecting the suspension frame (25) to a front panel (11) of the drawer (2).

10. Drawer according to claim 9, **characterised in that** the fastening tab (44) is formed angled in a horizontal section, with a tab section (47) extending in the pull-out direction (r) of the drawer (2) and a tab section (48) aligned transversely thereto.

11. Drawer according to claim 10, **characterised in that** the tab section (47) extending in the pull-out direction (r) of the drawer runs below the lower profile section (31) without connection to the further profile section.

12. Drawer according to one of the claims 10 or 11, **characterised in that** the tab section (47) extending in the pull-out direction (r) of the drawer (2) is firmly connected, for example welded, to the separate angle part (42) comprising the lower profile section (31).

13. Drawer according to one of the claims 10 to 12, **characterised in that** the tab section (47) extending in the pull-out direction (r) of the drawer (2) is firmly connected, for example welded, to the upper profile section (30).

14. A drawer according to any one of the preceding claims, **characterised in that** the suspension frame (25) comprises a connecting member (53) enabling attachment with the front panel (11), the connecting member (53) being angularly adjustable relative to the suspension frame (25).

15. Drawer according to claim 14, **characterised in that** the connecting member (53) is adjustable relative to the suspension frame (25) by means of a pressure screw (59) cooperating with the connecting part (25) in a threaded manner and/or is connected to the suspension frame (25) by a fastening means and/or is designed to be angled in a horizontal section, with a suspension frame connecting section (57) extending in the pull-out direction (r) of the drawer (2) and a front panel connecting section (54) aligned transversely thereto.

## Revendications

1. Tiroir (2), en particulier tiroir d'armoire de cuisine, avec des rails télescopiques (4), composés chacun d'un rail fixe (5) et d'un rail mobile (6), un support de montage longitudinal (9) étant monté sur le rail mobile (6), les supports de montage longitudinals (9) étant en outre des supports d'un cadre de suspension (25) rigide, sans fond, dans lequel un ou plusieurs récipients à déchets (26) peuvent être suspendus librement, et le support de montage (9) présentant une ouverture orientée vers l'intérieur, en forme de U en coupe transversale, **caractérisé en ce que** le cadre de suspension (25) présente, en association avec l'ouverture en U (21) du support de montage longitudinal (9), un profilé creux (24) avec des sections de profilé supérieures et inférieures (30, 31), les sections profilées (30, 31) s'ajustant dans l'ouverture en U (21) en raison de leur écartement vertical, et la section profilée supérieure (30), qui s'étend en ligne droite de bout en bout, formant un bord d'appui (29) pour un récipient à déchets (26).

2. Tiroir selon la revendication 1, **caractérisé en ce que** la section supérieure du profilé (30) présente en coupe transversale un pliage (40) du côté intérieur.

3. Tiroir selon la revendication 2, **caractérisé en ce que** les sections de profil supérieures et inférieures (30, 31) se complètent par des pliages (40, 41) orientés l'un vers l'autre pour former un profil fermé du côté intérieur.

4. Tiroir selon l'une des revendications 2 ou 3, **caractérisé en ce que** les sections de profilé supérieure et inférieure (30, 31) se complètent par des pliages (40, 41) orientés l'un vers l'autre pour former un profilé fermé du côté extérieur.

5. Tiroir selon l'une quelconque des revendications précédentes, **caractérisé en ce que** la section profilée inférieure (31) fait partie d'une pièce angulaire séparée (42), qui est reliée à la section profilée supérieure (30), par exemple par soudage.

6. Tiroir selon l'une des revendications précédentes, **caractérisé en ce que** la section profilée supérieure( 30) est reliée par une unité de matière à toutes les sections profilées formant le bord d'appui (29).

7. Tiroir selon l'une des revendications précédentes, **caractérisé en ce que** le cadre d'accrochage (25) est assemblé par vissage au rail (6) qui l'accompagne.

8. Tiroir selon la revendication 7, **caractérisé en ce que** l'assemblage par vis est obtenu par une vis (33) traversant la partie inférieure du profilé (31) et la partie inférieure du support de montage longitudinal (9) délimitant l'ouverture en U (21).

9. Tiroir selon l'une des revendications précédentes, **caractérisé en ce que** le cadre d'accrochage (25) comporte une ou plusieurs pattes de fixation (44) s'étendant vers le bas à partir du plan (E) du bord d'appui (29), pour relier le cadre d'accrochage (25) à un panneau frontal (11) du tiroir (2).

10. Tiroir selon la revendication 9, **caractérisé en ce que** la patte de fixation (44) est formée en angle dans une coupe horizontale, avec une section de patte (47) s'étendant dans la direction d'extraction (r) du tiroir (2) et une section de patte (48) orientée transversalement à celle-ci.

11. Tiroir selon la revendication 10, **caractérisé en ce que** la section de patte (47) s'étendant dans la direction d'extraction (r) du tiroir s'étend en dessous de la section de profil inférieure (31) sans être reliée à l'autre section de profil.

12. Tiroir selon l'une des revendications 10 ou 11, **caractérisé en ce que** la portion de patte (47) s'étendant dans le sens d'extraction (r) du tiroir (2) est solidaire, par exemple soudée, de la pièce angulaire distincte (42) présentant la portion de profilé inférieure (31).

13. Tiroir selon l'une des revendications 10 à 12, **caractérisé en ce que** la portion de patte (47) s'étendant dans le sens d'extraction (r) du tiroir (2) est solidaire de la portion de profilé supérieure (30), par exemple soudée.

14. Tiroir selon l'une quelconque des revendications précédentes, **caractérisé en ce que** le cadre d'accrochage (25) comporte une pièce de liaison (53) permettant une fixation avec le panneau frontal (11), la pièce de liaison (53) étant réglable angulairement par rapport au cadre d'accrochage (25).

15. Tiroir selon la revendication 14, **caractérisé en ce que** la pièce de liaison (53) est réglable par rapport au cadre de suspension (25) par une vis de pression (59) coopérant par filetage avec la pièce de liaison (25) et/ou est reliée au cadre de suspension (25) par un moyen de fixation et/ou est réalisée sous forme coudée en coupe horizontale, avec une section de liaison de cadre de suspension (57) s'étendant dans la direction d'extraction (r) du tiroir (2) et une section de liaison de plaque frontale (54) orientée transversalement à celle-ci.
